# FASCICULE DE BREVET EUROPEEN

(11) **EP 2 593 242 B1**
(45) Date de publication et mention de la délivrance du brevet: **15.11.2017**
(21) Numéro de dépôt: 11735413.4
(22) Date de dépôt: 12.07.2011
(51) Int. Cl.: B05D 1/18, B05D 3/04

(54) **PROCEDE DE DÉPOT D'UNE COUCHE A LA SURFACE D'UN SUBSTRAT**
VERFAHREN ZUR BILDUNG EINER STRUKTUR AUF DER OBERFLÄCHE EINES SUBSTRATS
METHOD FOR DEPOSITING A LAYER ON THE SURFACE OF A SUBSTRATE

(30) Priorité: 16.07.2010 FR 1055821
(43) Date de publication de la demande: 22.05.2013
(73) Titulaire: Université Pierre et Marie Curie (Paris 6), 75005 Paris (FR); Centre National de la Recherche Scientifique, 75016 Paris (FR); Université Paris-Sud 11, 91405 Orsay Cedex (FR)
(72) Inventeur: GROSSO, David, F-91630 Cheptainville (FR); BOISSIERE, Cédric, F-91140 Villebon Sur Yvette (FR); SANCHEZ, Clément, F-01440 Bure Sur Yvette (FR); ALBOUY, Pierre Antoine, F-75013 Paris (FR)
(74) Mandataire: Parzy, Benjamin Alain
(86) Numéro de dépôt international: PCT/EP2011/061850
(87) Numéro de publication internationale: WO 2012/007459

(56) Documents cités:
- WO-A1-93/11079
- FR-A- 1 357 990
- GB-A- 1 251 418

## Description

L'invention concerne un procédé de dépôt d'une couche sur au moins une partie de la surface d'un substrat.

### ARRIERE-PLAN DE L'INVENTION

Il est connu un dépôt d'une couche sur au moins une partie de la surface d'un substrat par mise en contact de ladite surface avec une phase liquide contenant généralement un ou plusieurs composés en suspension ou dissous dans un solvant, ou une phase de type sol gel. La mise en contact peut être réalisée par enduction par une phase liquide ou immersion dans une phase liquide du substrat, ou encore par passage du substrat sous un rideau de phase liquide. La couche est ensuite formée par évaporation du solvant à la surface du substrat, évaporation éventuellement suivie d'un ou plusieurs traitements de la couche en formation, de type chauffage afin de faire réagir/transformer/durcir les composés ou de modifier au moins superficiellement la couche en formation, et obtenir ainsi la couche avec la composition et les propriétés voulues. On connaît des techniques de ce type sous respectivement les termes anglo-saxons de « spin coating » et « dip coating ».

Avec ce type de technique de dépôt, on comprend que le contrôle de l'épaisseur, de l'homogénéité, et, de façon plus générale, de la qualité de la couche est délicat, car il dépend de nombreux paramètres. En effet, notamment quand on choisit d'immerger le substrat dans une solution, l'épaisseur de la couche finale obtenue peut être choisie en fonction de la vitesse avec laquelle on retire le substrat de la solution, mais le contrôle des différents paramètres de dépôt de ce type (vitesse de retrait du substrat de la solution, conditions de température...) ne suffit pas toujours à maîtriser parfaitement les caractéristiques de la couche.

Il est connu du document WO 93/11079 un procédé de dépôt d'une couche sur un substrat pour lequel l'étape d'immersion du substrat se fait dans une première enceinte et l'étape d'évaporation du solvant à la surface du substrat dans une deuxième enceinte, les deux enceintes étant séparées par une paroi et un élément d'isolation. De cette façon, l'évaporation du solvant s'effectue dans une atmosphère isolée de la solution, la solution restant dans la première enceinte.

Toutefois, il est nécessaire de déplacer le substrat d'une enceinte à une autre à travers l'élément d'isolation ce qui a tendance à contrarier ou à modifier l'évacuation de la couche.

### BUT DE L'INVENTION

Le but de la présente invention est de remédier aux inconvénients des techniques de dépôt d'une couche évoquées précédemment, en proposant un nouveau procédé de dépôt et un nouveau dispositif de dépôt qui puissent, notamment, permettre d'améliorer davantage le contrôle des propriétés des couches ainsi obtenues.

### BREVE DESCRIPTION DE L'INVENTION

L'invention a pour objet un procédé de dépôt d'une couche sur au moins une partie de la surface d'un substrat par immersion au moins partielle du substrat dans une solution comprenant un solvant et au moins un composé destiné à former la couche, puis par séchage du substrat qui s'effectue au moins partiellement dans une atmosphère qui est isolée de la solution. Selon l'invention, l'immersion dans la solution et le séchage du substrat s'effectuent dans une même enceinte à atmosphère contrôlée, la solution étant introduite dans l'enceinte à atmosphère contrôlée pour procéder à l'immersion du substrat et étant évacuée de l'enceinte à atmosphère contrôlée lors du séchage du substrat.

Le composé au sens de l'invention comprend un ou plusieurs composés non volatils qui, une fois séchés et éventuellement traités, vont devenir les constituants majeurs de la couche, éventuellement après transformation chimique et/ou réaction entre eux.

En effet, il s'est avéré que la période de séchage du procédé de dépôt, c'est-à-dire la période correspondant à l'évaporation du solvant (et éventuellement de certains autres composants de la solution) avait une influence certaine sur les propriétés de la couche obtenue: l'évaporation du solvant de la phase liquide déposée à la surface du substrat, en l'absence de précautions particulières, se trouve être en compétition avec l'évaporation naturelle du solvant de la solution dans lequel a été immergé le substrat, si, une fois le substrat retiré de la solution, la solution reste dans la même atmosphère que le substrat en cours de séchage. Cet inconvénient est encore augmenté lorsque la solution reste dans la même atmosphère confinée d'une enceinte. L'évaporation de solvant provenant de la solution vient en fait perturber la pression de vapeur saturante de l'atmosphère dans laquelle se trouve le substrat, et vient contrarier/modifier l'évaporation du solvant provenant du substrat en cours de séchage.

Les inventeurs ont pris en considération ce phénomène et ont pris soin d'isoler le substrat en cours de séchage de la solution dans lequel il a été préalablement immergé, de façon à supprimer cette compétition difficile à maîtriser, ou tout au moins à la limiter à un laps de temps très court. De fait, avec cette précaution, on maîtrise nettement mieux le séchage de la couche par évaporation du solvant qu'elle contient, la tension de vapeur de solvant régnant dans l'atmosphère où se trouve le substrat ne résultant que de la quantité de solvant provenant de la couche en formation. Et si l'on pratique le dépôt de la couche dans une enceinte fermée, on a alors les moyens de contrôler finement la composition de l'atmosphère de l'enceinte, d'en contrôler l'évolution, par exemple d'évacuer progressivement les vapeurs de solvant ou d'ajouter dans l'atmosphère de l'enceinte des composés volatils qui vont agir sur la composition de la couche, sans qu'il n'y ait, en plus, à prendre en compte des perturbations créées par des vapeurs de solvant qui proviendraient de la solution.

Or retirer rapidement le substrat de la solution pour le placer dans une enceinte à atmosphère contrôlée exposerait temporairement le substrat à l'air libre ce qui contrarierait ou modifierait l'évacuation de la couche. De façon avantageuse, en gardant le substrat dans une même enceinte, on peut mieux maîtriser l'évacuation du solvant provenant de la couche en formation, voire modifier la composition chimique ou les propriétés physico-chimiques de la couche en modifier les paramètres de cette atmosphère (température, composition ...).

Selon l'invention, la solution est ainsi introduite dans l'enceinte à atmosphère contrôlée pour procéder à l'immersion du substrat, et est évacuée de l'enceinte à atmosphère contrôlée lors du séchage du substrat. Par exemple, la solution est contenue dans une cuve déplaçable pour être introduite dans l'enceinte et évacuée de celle-ci, notamment par un mouvement de translation de la cuve par rapport à l'enceinte.

Il est aussi envisageable que ce soit l'enceinte qui soit mobile par rapport à la solution. De préférence, on maintient une atmosphère contrôlée dans l'enceinte en organisant à l'intérieur de celle-ci un flux de gaz traversant.

Le gaz peut être inerte ou non, il peut avoir des propriétés venant modifier celles de la couche en formation, par exemple il peut présente des propriétés réductrices ou oxydantes, acide ou basique, ou être à une température particulière influençant la composition de la couche en formation.

On peut prévoir de chauffer le flux de gaz traversant, notamment avant d'entrer dans l'enceinte à atmosphère contrôlée. On peut également prévoir de chauffer directement l'intérieur de la chambre, celle-ci comportant alors des éléments chauffants comme des résistances ou des circuits de circulation d'un fluide caloporteur.

Le chauffage peut être modéré, de 50 à 100° C par exemple, pour accélérer l'évacuation d'un solvant de type organique ou aqueux. On peut aussi choisir de chauffer ce flux de gaz à une température nettement plus élevée (jusqu'à plusieurs centaines de degrés Celsius), directement, ou dans un second temps après l'évaporation de l'essentiel du solvant, afin, notamment, de durcir la couche.

On peut effectuer dans l'enceinte des traitements de la couche avant, pendant et/ou après séchage total, notamment du type traitement chimique en phase vapeur, traitement à haute température. La composition de la couche traitée avant, pendant et/ou après séchage dépendra de celle de l'atmosphère contrôlée et des échanges chimiques entre couche et atmosphère. Ces échanges sont régis par des équilibres condensation/évaporation, équilibres existants pour toutes les espèces chimiques connues.

L'invention a également pour objet un dispositif pour mettre en oeuvre du procédé décrit précédemment et qui comporte :
- une enceinte ;
- des moyens de maintien du substrat à l'intérieur de l'enceinte ;
- des moyens d'introduction de la solution dans l'enceinte et d'évacuation de celle-ci, lesdits moyens comportant une cuve recevant la solution montée mobile par rapport à l'enceinte pour y entrer et en sortir et des moyens de passage au travers de la paroi de l'enceinte pour permettre l'entrée et la sortie de la cuve par ces moyens de passage ;
- des moyens de contrôle de l'atmosphère à l'intérieure de l'enceinte.

Les moyens de passage peuvent comprendre avantageusement au moins une trappe qui est poussée par la cuve pour s'ouvrir lors de l'introduction de la cuve dans l'enceinte et qui se referme automatiquement lors de l'évacuation de la cuve.

Ceci peut être réalisé de façon purement mécanique, les parois de la cuve venant appuyer sur une trappe de l'enceinte et provoquer son ouverture, la trappe se refermant, par exemple, sous le simple effet de la gravité ou par retour élastique. On peut prévoir aussi un système automatisé avec l'utilisation, par exemple, de capteurs de présence détectant que la cuve est au voisinage immédiat du moyen d'ouverture de l'enceinte.

L'invention a également pour objet l'application du procédé ou du dispositif précédemment décrits à la formation de couches sol gel de type oxyde, oxynitrure et/ou oxycarbure de métal et/ou de silice, ou encore de couches organique ou siliciée, les épaisseurs des couches pouvant aller de quelques nanomètres à plusieurs micromètres. Les substrats auxquels peut s'appliquer l'invention peuvent aussi être très variés : il peut s'agir de substrats plans ou courbes, par exemple en verre, la couche étant déposée sur l'une des faces ou sur l'ensemble des faces de ce type de substrats. Le procédé de dépôt de l'invention est particulièrement approprié pour couvrir entièrement des substrats tridimensionnels. Le dépôt de couches peut servir à conférer aux substrats différentes propriétés, notamment d'ordre optique, mécanique, voir servir d'enrobage de produits dans le domaine agroalimentaire ou de la galénique.

### BREVE DESCRIPTION DES DESSINS

D'autres caractéristiques et avantages de l'invention apparaîtront plus clairement à la lumière de la description qui va suivre et des dessins annexés, illustrant un mode de réalisation non limitatif de l'invention.

Il sera fait référence aux figures des dessins annexés, où :
- la figure 1 représente en coupe un dispositif selon l'invention,
- les figures 2a,2b,2c,2d représentent les étapes du dépôt d'une couche sur un substrat à l'aide du dispositif selon la figure 1.

Ces figures sont volontairement très schématiques et ne respectent pas l'échelle entre les différents composants représentés afin d'en faciliter la lecture, chaque élément représenté conservant la même référence dans l'ensemble des figures.

### DESCRIPTION DETAILLEE DES FIGURES

La figure 1 représente un dispositif selon l'invention comprenant une enceinte, ici une chambre d'évaporation 1 délimitant un logement interne sensiblement parallélépipédique. La chambre d'évaporation 1 contient un substrat 2 sur lequel on veut déposer une couche, le substrat étant fixé à la paroi interne supérieure de ladite chambre par des moyens de maintien 3 connus en soi et qui ne seront donc pas détaillés ici.

Le dispositif comporte des moyens de contrôle de l'atmosphère à l'intérieur de l'enceinte. A cet effet, la chambre d'évaporation 1 est traversée par un flux de gaz 4 contrôlé par les moyens de contrôle et acheminé par un conduit 41 en partie haute de la chambre 1.

Ici, les moyens de contrôle comportent un contrôleur de débit massique 5 et une grille de diffusion 6. Le flux de gaz 4 est ainsi contrôlé en débit à l'aide du contrôleur 5, et parvient dans la chambre par deux entrées 11, 11' en traversant la grille de diffusion 6. La grille de diffusion 6 permet de répartir régulièrement le flux de gaz 4 entrant dans la chambre 1 et de l'homogénéiser afin que le flux de gaz 4 balaye toute la chambre 1 en étant animé d'un mouvement descendant de la paroi supérieure vers la partie inférieure de la chambre 1, d'où il est évacué par deux sorties latérales 12,12'. Selon un mode de réalisation privilégié, le flux de gaz 4 est chauffé, préalablement à son entrée dans la chambre d'évaporation 1. A cet effet, les moyens de contrôle comportent un module chauffant 7 comprenant une série de résistances chauffantes. Le chauffage consiste à faire traverser la conduite 41 transportant le gaz 4 par le module chauffant 7. Ce module chauffant 7 peut être éteint, ou allumé avec une possibilité de réglage permettant au gaz 4 d'atteindre des températures de, par exemple, 50 à 500°C.

Le dispositif selon l'invention comporte également des moyens d'introduction d'une solution 13 dans l'enceinte et d'évacuation de celle-ci. A cet effet, les moyens d'introduction comportent des moyens de passage au travers de la paroi de l'enceinte pour permettre l'entrée et la sortie de la solution par ces moyens de passage. Selon un mode de réalisation particulier, les moyens de passage comportent une trappe 8 venant obturer une ouverture ménagée dans la paroi inférieure de la chambre d'évaporation 1, la trappe 8 s'ouvrant vers le haut selon les flèches indiquées. Cette trappe est constituée de deux volets 81, 82 (qu'on verra mieux à l'aide des figures 2a à 2d) articulés sur deux de leurs bords opposés, de façon à ce qu'en position repliée, les deux volets assurent à eux deux l'étanchéité de la paroi inférieure de la chambre 1 au niveau de cette ouverture. Les bords des volets 81,82 peuvent être munis de garnitures d'étanchéité sur tout ou partie de leur pourtour.

Les moyens d'introduction comportent également une cuve 10, contenant la solution 13, qui est montée sur une plateforme 9 disposée sous la chambre d'évaporation 1. La plateforme 14, et donc la cuve 10, est déplaçable à l'aide de moyens motorisés 14, par exemple ici un vérin télescopique dont on aperçoit le corps et la tige. Les moyens motorisés 14 permettent de déplacer la plateforme 9 et la cuve 10 verticalement vers le haut et vers le bas (selon la flèche f indiquée), de façon à ce que la cuve 10 puisse être introduit dans la chambre d'évaporation 1 par la trappe 8. La figure 1 représente le stade où la cuve 10 se trouve en dehors de la chambre d'évaporation 1.

Un exemple de procédé de dépôt selon l'invention utilisant ce dispositif est détaillé ci-après à l'aide des figures 2a à 2d.

Dans cet exemple, le flux de gaz 4 est un gaz inerte, du type azote ou argon, introduit sous pression par les entrées 11, 11' dans la chambre d'évaporation 1. Le substrat 2 est une lame de verre et est ici destiné à être recouvert d'une couche sol gel SᵢO₂. Les moyens de maintien 3 du substrat 2 à la paroi interné supérieure de l'enceinte comportent ici une tige de liaison et d'accrochage. La plateforme 9 est disposée sous la chambre d'évaporation 1 et porte la cuve 10 contenant une solution 13 de composés (alcoxyde de silicium, acide chloridrique et eau) dans un solvant, ici de l'éthanol.

La première étape du procédé de dépôt correspond à la figure 2a : la cuve 10 et la plate-forme 9 entament un mouvement de translation verticale ascendante sous commande des moyens motorisés 14 en direction de la trappe 8 de la chambre d'évaporation 1, de sorte que le bord supérieur de la cuve 10 vient pousser la trappe 8 de la chambre. La trappe 8, sous l'effet la pression exercée par le bord de la cuve 10, s'ouvre progressivement en deux volets 81,82, laissant entrer la plateforme 9 et la cuve 10 dans la chambre d'évaporation 1.

La deuxième étape correspond à la figure 2b : le mouvement ascendant de la cuve 10 est stoppé quand le substrat 2, disposé à l'aplomb de la trappe 8, se trouve immergé dans la solution 13 sur la hauteur voulue. Les deux volets 81,82 de la trappe 8 sont alors en position d'ouverture maximale. On remarque que le positionnement relatif et le dimensionnement du substrat 2, de la trappe 8 et des parois latérales de la cuve 10 sont tels que, dans cette position, les parois latérales de la cuve 10 sont en contact avec les bords des volets 81,82, de façon à assurer conjointement une certaine étanchéité de la paroi inférieure de la chambre 1.

La troisième étape correspond à la figure 2c : la plate-forme 9 et la cuve associée 10 entament sous commande des moyens motorisés 14 un mouvement de translation descendant, de sorte que le substrat 2 ressort de la solution 13, un film de la solution restant sur la surface du substrat 2 qui a été immergée, et que la cuve 10 ressorte progressivement de la chambre d'évaporation 1, laissant les volets 81,82 se refermer l'un vers l'autre sous l'effet de la simple gravité.

La quatrième étape correspond à la figure 2d : la trappe 8 s'est complètement refermée, la plateforme 9 et la cuve associée 10 sont complètement en dehors de la chambre d'évaporation 1. C'est l'étape de séchage du film de solution qui a été déposé à la surface du substrat 2. L'évaporation du solvant du film de solution conduit à l'obtention d'une couche mince à la surface du substrat 2, ladite couche mince ayant une épaisseur entre 20 et 1000 nm en fonction de la vitesse de retrait du substrat 2 de la solution 13. Ladite couche mince est alors constituée de silice faiblement réticulée. On constate que cette étape cruciale du séchage du substrat 2 aboutissant à la constitution d'une couche solide se fait dans la chambre à atmosphère contrôlée 1, toujours balayée par le flux de gaz 4 entraînant avec lui les vapeurs de solvant en cours d'évaporation provenant du film déposé sur le substrat 2. Les vapeurs de composés volatils susceptibles d'être émises de la surface de la solution 13 contenue dans la cuve 10 ne peuvent pas modifier/perturber l'atmosphère de la chambre 1, puisque la solution 13 est évacuée de la chambre dès l'immersion du substrat 2 terminée.

Il a été constaté que les couches ainsi obtenues étaient particulièrement homogènes dans leurs caractéristiques physico-chimiques, et qu'elles présentaient, notamment, une épaisseur très uniforme.

L'invention n'est pas limitée aux exemples qui viennent d'être décrits, et elle englobe toute variante restant dans le cadre des revendications. Il est possible que la solution 13 et le substrat 2 soient dans deux enceintes communicantes via un tunnel ou un sas. Il est aussi possible de ne pas déplacer la cuve 10 en aspirant simplement la solution 13 contenue dans la cuve 10 hors de l'enceinte avant de sécher le substrat 2. Il est aussi possible que le mouvement relatif entre la cuve 10 et le substrat 2 se fasse par translation horizontale, ou par une combinaison de mouvements de translation et de rotation.

Bien qu'ici, le procédé contienne uniquement une étape d'immersion du substrat 2 et de séchage du substrat 2, le procédé pourra également comporter une étape de traitement de la couche, formée à l'immersion du substrat dans la solution 13, directement dans l'enceinte. On pourra réaliser par exemple un traitement de la couche pendant et/ou après séchage notamment du type traitement chimique en phase vapeur ou traitement à haute température.

Il est à noter que le procédé selon l'invention propose de chauffer l'enceinte de dépôt par un flux de gaz préalablement chauffé, mais on peut aussi, alternativement, choisir de chauffer directement l'enceinte, ce qui peut contribuer à réduire les phénomènes de convections internes de gaz dans l'enceinte.

L'invention est intéressante à plus d'un titre : elle est particulièrement adaptée aux dépôts de couches à partir de solutions aqueuses, en contribuant à réduire les phénomènes de démouillage associés à la grande tension superficielle des solvants aqueux. Elle permet aussi de réduire les éventuelles séparations de phase lors de dépôts de couches à partir de solutions contenant des composés solubles dans le solvant mais non miscibles une fois le solvant évaporé. Elle permet également, de choisir et contrôler précisément l'atmosphère de dépôt et de séchage de la couche, et autorise toutes sortes de traitement de la couche.

## Revendications

1. Procédé de dépôt d'une couche sur au moins une partie de la surface d'un substrat (2) par immersion au moins partielle du substrat dans une solution (13) comprenant un solvant et au moins un composé destiné à former la couche, puis par séchage du substrat qui s'effectue au moins partiellement dans une atmosphère qui est isolée de la solution, le procédé étant **caractérisé en ce que** l'immersion dans la solution (13) et le séchage du substrat (2) s'effectuent dans une même enceinte à atmosphère contrôlée, la solution (13) étant introduite dans l'enceinte à atmosphère contrôlée pour procéder à l'immersion du substrat (2) et étant évacuée de l'enceinte à atmosphère contrôlée lors du séchage du substrat.

2. Procédé selon la revendication 1, dans lequel la solution (13) est contenue dans une cuve (10) déplaçable pour être introduite dans l'enceinte et évacuée de celle-ci, notamment par un mouvement de translation de la cuve par rapport à l'enceinte.

3. Procédé selon la revendication 1, dans lequel on maintient une atmosphère contrôlée dans l'enceinte en organisant à l'intérieur de celle-ci un flux de gaz traversant (4).

4. Procédé selon la revendication 3, dans lequel on chauffe le flux de gaz traversant (4), notamment avant d'entrer dans l'enceinte à atmosphère contrôlée.

5. Procédé selon la revendication 1, dans lequel on effectue directement dans l'enceinte des traitements de la couche pendant et/ou après séchage, notamment du type traitement chimique en phase vapeur, traitement à haute température.

6. Dispositif pour mettre en oeuvre le procédé selon l'une des revendications précédentes comportant :
- une enceinte ;
- des moyens (3) de maintien du substrat (2) à l'intérieur de l'enceinte ;
- des moyens d'introduction (14) de la solution (13) dans l'enceinte et d'évacuation de celle-ci, lesdits moyens comportant une cuve (10) recevant la solution (13) montée mobile par rapport à l'enceinte pour y entrer et en sortir et des moyens de passage (8) au travers de la paroi de l'enceinte pour permettre l'entrée et la sortie de la cuve par ces moyens de passage ;
- des moyens de contrôle (5,6,7) de l'atmosphère à l'intérieur de l'enceinte.

7. Dispositif selon la revendication 6, dans lequel les moyens de passage comportent au moins une trappe (8) qui est poussée par la cuve (10) pour s'ouvrir lors de l'introduction de la cuve dans l'enceinte et qui se referme automatiquement lors de l'évacuation de la cuve.

8. Application du procédé selon la revendication 1 ou du dispositif selon la revendication 6 à la formation d'une couche sol gel SiO2 sur un substrat en verre.

## Patentansprüche

1. Verfahren zum Aufbringen einer Schicht auf mindestens einen Teil der Oberfläche eines Substrats (2) durch zumindest teilweises Eintauchen des Substrats in eine Lösung (13), die ein Lösungsmittel und mindestens eine Verbindung umfasst, die dazu bestimmt ist, die Schicht zu bilden, und anschließendes Trocknen des Substrats, das zumindest teilweise in einer Atmosphäre erfolgt, die von der Lösung isoliert ist, wobei das Verfahren **dadurch gekennzeichnet ist, dass** das Eintauchen in die Lösung (13) und das Trocknen des Substrats (2) in einer selben Kammer mit kontrollierter Atmosphäre durchgeführt werden, wobei die Lösung (13) in die Kammer mit kontrollierter Atmosphäre eingebracht wird, um das Eintauchen des Substrats (2) durchzuführen, und aus der Kammer mit kontrollierter Atmosphäre während des Trocknens des Substrats abgeführt wird.

2. Verfahren nach Anspruch 1, bei dem die Lösung (13) in einem Behälter (10) enthalten ist, der verschiebbar ist, um in die Kammer eingebracht und aus derselben abgeführt zu werden, insbesondere mittels einer Translationsbewegung des Behälters in Bezug auf die Kammer.

3. Verfahren nach Anspruch 1, bei dem man eine kontrollierte Atmosphäre in der Kammer aufrechterhält, indem man im Inneren derselben einen durchströmenden Gasfluss (4) erzeugt.

4. Verfahren nach Anspruch 3, bei dem man den durchströmenden Gasfluss (4) erwärmt, insbesondere vor dem Eintreten in die Kammer mit kontrollierter Atmosphäre.

5. Verfahren nach dem Anspruch 1, bei dem man direkt in der Kammer Behandlungen der Schicht während und/oder nach dem Trocknen durchführt, insbesondere der Art chemischer Behandlung in Dampfphase, Behandlung bei hoher Temperatur.

6. Vorrichtung zum Durchführen des Verfahrens nach einem der vorhergehenden Ansprüche, umfassend:
- eine Kammer;
- Mittel (3) zum Halten des Substrats (2) im Inneren der Kammer;
- Mittel (14) zum Einbringen der Lösung (13) in die Kammer und zum Abführen derselben, wobei die genannten Mittel einen die Lösung (13) aufnehmenden Behälter (10) umfassen, der in Bezug auf die Kammer beweglich gelagert ist, um in diese einzutreten und aus dieser auszutreten, sowie Durchführungsmittel (8) zum Durchführen durch die Wand der Kammer, um den Eintritt und den Austritt des Behälters durch diese Durchführungsmittel zu gestatten;
- Steuermittel (5, 6, 7) zum Steuern der Atmosphäre im Inneren der Kammer.

7. Vorrichtung nach Anspruch 6, bei der die Durchführungsmittel mindestens eine Klappe (8) umfassen, die von dem Behälter (10) aufgestoßen wird, um sich während des Einbringens des Behälters in die Kammer zu öffnen, und die sich während des Abführens des Behälters automatisch wieder verschließt.

8. Anwendung des Verfahrens nach Anspruch 1 oder der Vorrichtung nach Anspruch 6 bei der Bildung einer Sol-Gel-Schicht SiO2 auf einem Glassubstrat.

## Claims

1. A process for depositing a layer on at least part of the surface of a substrate (2) by at least partially submerging the substrate in a solution (13) comprising a solvent and at least one compound intended to form the layer, then drying the substrate, this drying being carried out at least partially in an atmosphere that is isolated from the solution, the process being **characterized in that** the submersion in the solution (13) and the drying of the substrate (2) are carried out in the same controlled-atmosphere enclosure, the solution (13) being introduced into the controlled-atmosphere enclosure in order to allow the substrate (2) to be submerged, and being removed from the controlled-atmosphere enclosure during the drying of the substrate.

2. The process as claimed in claim 1, in which the solution (13) is contained in a moveable tank (10) so as to be introduced into the enclosure and removed from the latter, especially by moving the tank in translation relative to the enclosure.

3. The process as claimed in claim 1, in which the atmosphere in the enclosure is controlled by arranging for a flow of gas (4) to pass through the interior of said enclosure.

4. The process as claimed in claim 3, in which the through-flow of gas (4) is heated, especially before it enters the controlled-atmosphere enclosure.

5. The process as claimed in claim 1, in which treatments are carried out on the layer, directly in the enclosure, during and/or after drying, especially a high-temperature treatment and/or chemical-vapor treatment.

6. A device for implementing the process as claimed in one of the preceding claims, comprising:
- an enclosure;
- means (3) for holding the substrate (2) inside the enclosure;
- means for introducing (14) the solution (13) into the enclosure and removing said solution therefrom, said means comprising a tank (10) for receiving the solution (13), said tank being moveably mounted relative to the enclosure so as to enter therein and exit therefrom, and means (8) for passing the tank through the wall of the enclosure in order to allow the tank to enter and exit via these passing means ; and
- means (5, 6, 7) for controlling the atmosphere inside the enclosure.

7. The device as claimed in claim 6, in which the passing means comprise at least one trap door (8) that is pushed open by the tank (10) during the introduction of the tank into the enclosure and that automatically closes during the removal of the tank.

8. The use of the process as claimed in claim 1 or the device as claimed in claim 6 to form a layer of SiO₂ sol-gel on a glass substrate.
